# EUROPÄISCHE PATENTSCHRIFT

(11) **EP 2 440 770 B1**
(45) Veröffentlichungstag und Bekanntmachung des Hinweises auf die Patenterteilung: **03.01.2018**
(21) Anmeldenummer: 10722139.2
(22) Anmeldetag: 10.06.2010
(51) Int. Cl.: F02M 51/06, F02M 61/16, F02M 63/00

(54) **EINSPRITZVENTIL MIT ÜBERTRAGUNGSEINHEIT**
INJECTION VALVE WITH TRANSMISSION UNIT
SOUPAPE D'INJECTION AVEC UNITÉ DE TRANSMISSION

(30) Priorität: 10.06.2009 DE 102009024595
(43) Veröffentlichungstag der Anmeldung: 18.04.2012
(73) Patentinhaber: Continental Automotive GmbH, 30165 Hannover (DE)
(72) Erfinder: JAIME SALCEDO, Sven, 85560 Ebersberg (DE); KNOLLER, Michael, 93049 Regensburg (DE)
(86) Internationale Anmeldenummer: PCT/EP2010/058132
(87) Internationale Veröffentlichungsnummer: WO 2010/142753

(56) Entgegenhaltungen:
- DE-A1-102004 035 313
- DE-A1-102006 027 327
- DE-A1-102007 003 216
- DE-A1-102008 000 985

## Beschreibung

Die Erfindung betrifft ein Einspritzventil mit einer Übertragungseinheit gemäß Patentanspruch 1.

Im Stand der Technik sind beispielsweise aus DE102006027327 A1, WO 2008/003347 A1, US 6,575,138 B2 und US 6,298,829 Einspritzventile bekannt, bei denen zwischen einem Aktor und der Düsennadel eine hydraulische Übertragungseinheit vorgesehen ist.
In dem bekannten Stand der Technik wird die Auslenkung des Aktors in eine entsprechende Auslenkung der Düsennadel übertragen.
Die Aufgabe der Erfindung besteht darin, eine verbesserte Übertragungseinheit für ein Einspritzventil bereitzustellen.
Die Aufgabe der Erfindung wird durch das Einspritzventil gemäß Patentanspruch 1 gelöst. Das beschriebene Einspritzventil weist den Vorteil auf, dass die Übertragungseinheit einen verbesserten Aufbau aufweist.
Dazu weist die Übertragungseinheit eine Druckkammer auf, die von zwei beweglichen Kolben begrenzt ist, wobei die beweglichen Kolben in einem beweglichen Topf geführt sind. Ein erster Kolben ist durch einen Boden des Topfes mit einem ersten Dichtspalt geführt. Der zweite Kolben ist in einem Hülsenabschnitt des Topfes mit einem zweiten Dichtspalt geführt. Einer der Kolben steht mit der Düsennadel und der andere Kolben mit dem Aktor in Wirkverbindung. Aufgrund dieser Ausbildungsform wird eine robuste Übertragungseinheit bereitgestellt, die für eine kurzzeitige Betätigung die Auslenkung des Aktors direkt in eine Auslenkung der Düsennadel überträgt und zusätzlich über die Dichtspalte eine zeitlich langsame Änderung des Volumens der Druckkammer ermöglicht.

In einer Ausführungsform begrenzt der zweite Kolben mit einer größeren Stirnfläche die Dichtkammer als eine Ringfläche des Bodens des Topfes, durch den der erste Kolben geführt ist. Auf diese Weise wird eine Übersetzung der Auslenkung des Aktors in eine größere Auslenkung der Düsennadel erreicht. Somit können beispielsweise kleine Auslenkungen eines piezoelektrischen Aktors in eine ausreichend große Auslenkung der Düsennadel umgesetzt werden.

In einer weiteren Ausführungsform ist ein Federelement in der Dichtkammer angeordnet, wobei das Federelement zwischen dem zweiten Kolben und dem Boden des Topfes eingespannt ist. Auf diese Weise wird sicher gestellt, dass der zweite Kolben in Anlage mit einem Anschlag des Einspritzventils steht und die Druckkammer ein maximales Volumen aufweist. Damit ist die Wirkverbindung zwischen dem Aktor und der Düsennadel präzise festgelegt.

In einer weiteren Ausführungsform weist der zweite Kolben eine hülsenförmige Topfform auf, wobei in den hülsenförmigen Abschnitt des zweiten Kolbens ein Ende der Düsennadel ragt. Die Düsennadel ist über ein Verbindungsteil formschlüssig mit dem Topf verbunden. Damit wird eine einfache Befestigung der Düsennadel mit dem Topf ermöglicht, wobei zudem der Bauraum reduziert ist.

In einer weiteren Ausführungsform ist das Verbindungselement in Form einer einseitig offenen Teilringplatte ausgebildet, das in einem Mittenbereich eine Einkerbung der Düsennadel umfasst und in einem Außenbereich mit dem Topf verbunden ist, insbesondere verschweißt ist. Auf diese Weise wird eine einfache und sichere Befestigung der Düsennadel mit dem Topf ermöglicht.

In einer weiteren Ausführungsform weist das Ringelement Ausnehmungen auf, wobei der hülsenförmige Abschnitt des zweiten Kolbens in einem unteren Endbereich freistehende Wandabschnitte aufweist, wobei die Wandabschnitte durch die Ausnehmungen geführt sind und auf einer Anschlagfläche aufliegen. Aufgrund dieser Ausführungsform ist eine sichere Abstützung des zweiten Kolbens auf der Anschlagfläche möglich, und zudem eine Wirkverbindung zwischen der Düsennadel und dem Topf mit geringem Bauraum bereitgestellt.

In einer weiteren Ausführungsform weist das Verbindungsteil einen teilringförmigen Steg auf, dessen Außendurchmesser im Wesentlichen dem Innendurchmesser des hülsenförmigen Topfes entspricht, wobei die hülsenförmige Wandung des Topfes auf den Steg aufgesteckt ist und den Steg umgibt. Auf diese Weise wird eine zusätzliche Fixierung des Verbindungsteils am Topf ermöglicht. Damit wird die Verbindung zwischen dem Verbindungsteil und dem Topf gegenüber mechanischen Einflüssen unempfindlicher.

Die Erfindung wird im Folgenden anhand der Figuren näher erläutert. Es zeigen:
Figur 1 einen schematischen Aufbau eines Einspritzventils;
Figur 2 einen schematischen Aufbau der Übertragungseinheit;
Figur 3 ein Ende der Düsennadel mit einem Verbindungsteil;
Figur 4 ein Ende der Düsennadel mit montiertem zweiten Kolben;
Figur 5 ein Ende der Düsennadel mit einem zweiten Kolben und einem Federelement;
Figur 6 ein Ende der Düsennadel mit montiertem Topf;
Figur 7 einen Querschnitt durch das Ende der Düsennadel mit montiertem Topf.

Figur 1 zeigt in einer schematischen Darstellung ein Einspritzventil 1, das ein Gehäuse 2 aufweist, an dessen unteren Ende ein Düsenkörper 3 mit Hilfe einer Spannmutter 4 befestigt ist. Im Düsenkörper 3 ist eine Düsennadel 5 in Längsrichtung beweglich gelagert. Die Düsennadel 5 steht über eine Übertragungseinheit 6 mit einem Aktor 7 in Wirkverbindung. Im unteren Bereich des Düsenkörpers 2 ist zwischen der Düsennadel 5 und dem Düsenkörper 3 ein Kraftstoffraum 8 ausgebildet, der über nicht dargestellte Kanäle mit Kraftstoff, beispielsweise über einen Kraftstoffspeicher und/oder über eine Kraftstoffpumpe versorgt wird. Zwischen dem Kraftstoffraum 8 und Einspritzlöchern 9 ist ein ringförmiger Dichtsitz 10 an der Innenseite des Düsenkörpers 3 ausgebildet. Dem Dichtsitz 10 ist eine ringförmig umlaufende Dichtfläche 11 am unteren Ende der Düsennadel 5 zugeordnet. Abhängig von der Position der Düsennadel, die durch die Betätigung des Aktors 7 eingestellt wird, hebt die Düsennadel 5 vom Dichtsitz 10 ab und gibt eine hydraulische Verbindung zwischen dem Kraftstoffraum 8 und den Einspritzlöchern 9 frei.

Der Aktor 7 kann beispielsweise als piezoelektrischer Aktor oder als magnetischer Aktor ausgebildet sein. Durch eine elektrische Bestromung des Aktors 7 verlängert sich der Aktor 7 und wirkt damit auf die Übertragungseinheit 6 ein. Die Übertragungseinheit 6 ist in der Weise ausgebildet, dass die Auslenkung des Aktors 7 auf die Düsennadel 5 übertragen wird. Vorzugsweise wird die Auslenkung des Aktors 7 in Richtung auf die Düsennadel 5 in eine entgegen gesetzte Bewegung der Düsennadel 5 in Richtung auf den Aktor 7 mit Hilfe der Übertragungseinheit 6 umgesetzt.

Figur 2 zeigt eine Ausführungsform einer Übertragungseinheit 6, die zwischen dem Aktor 7 und der Düsennadel 5 im Gehäuse 2 angeordnet ist. Die Übertragungseinheit 6 weist einen ersten Kolben 12 auf, der durch einen Boden 13 eines hülsenförmigen Topfes 14 ragt. Der Topf 14 ist beweglich gelagert. Der erste Kolben 12 ist fest mit dem Aktor 7 verbunden. Weiterhin ist ein zweiter Kolben 15 vorgesehen, der von einer Unterseite in den hülsenförmigen Abschnitt des Topfes 14 hineinragt. Der zweite Kolben 15 ist ebenfalls hülsenförmig ausgebildet, wobei in einen hülsenförmigen Abschnitt 16 des zweiten Kolbens 15 ein Endstück 17 der Düsennadel 5 ragt. Das Endstück 17 ist durch ein Loch 30 einer Anschlagplatte 18 geführt, die fest mit dem Gehäuse 2 verspannt ist. Das Endstück 17 weist eine Einkerbung 19 auf, in die ein Verbindungsteil 20 eingreift. Das Verbindungsteil 20 ist zudem mit der Hülse 14 verbunden, insbesondere verschweißt, verstemmt oder verklebt.

Der zweite Kolben 15 sitzt mit unteren Randflächen 27 auf einer Oberseite der Anschlagplatte 18 auf. Die Oberseite der Anschlagplatte 18 stellt eine Anschlagfläche für den zweiten Kolben 15 dar.

Der erste Kolben 12 begrenzt mit einer Stirnfläche 28 eine Druckkammer 24. Der Topf 14 begrenzt mit einer Ringfläche 29 die Druckkammer 24, wobei die Ringfläche 29 auf der Innenseite des Bodens 13 angrenzend an den ersten Kolben 12 ausgebildet ist.

Zwischen einer Innenseite des Bodens 13 und einer Abstufung des zweiten Kolbens 15 ist ein Federelement 21 eingespannt. Der erste Kolben 12 ist über einen ersten Dichtspalt 22 durch den Boden 13 geführt. Der erste Dichtspalt 22 kann eine Größe im Bereich von 3 bis 15 µm, insbesondere im Bereich von 8 µm aufweisen. Der zweite Kolben 15 ist über einen zweiten Dichtspalt 23 von der Innenwand der Hülse 14 beabstandet. Der zweite Dichtspalt 23 kann eine Größe von 3 bis 15 µm, insbesondere im Bereich von 8 µm aufweisen. Der erste Kolben 12, die Hülse 14 und der zweite Kolben 15 begrenzen die Druckkammer 24. Die Druckkammer 24 ist mit Kraftstoff gefüllt und steht über die Dichtspalte 22, 23 mit dem Innenraum des Gehäuses 2, der ebenfalls mit Kraftstoff gefüllt ist, in Verbindung. Zwischen dem Gehäuse 2 und der Übertragungseinheit 6 ist Kraftstoff mit einem geringen Druck angeordnet. Zwischen einer Unterseite der Anschlagplatte 18 und einer zweiten Abstufung 25 der Düsennadel 5 ist ein zweites Federelement 26 eingespannt. Das zweite Federelement 26 spannt die Düsennadel 5 in Richtung auf den Dichtsitz 10 vor. Das zweite Federelement 26 weist eine größere Federkraft als das Federelement 21 auf. Vorzugsweise ist die Ringfläche 29 kleiner als die Stirnfläche 28. Insbesondere kann die Ringfläche 29 halb so groß sein, wie die Stirnfläche 28. Das Flächenverhältnis zwischen der Ringfläche 29 und der Stirnfläche 28 legt ein Übersetzungsverhältnis zwischen der Auslenkung des Aktors und der Düsennadel fest und kann entsprechend gewählt werden.

Die Übertragungseinheit 6 gemäß Figur 2 funktioniert wie folgt: Im nicht angesteuerten Zustand des Aktors 7 ist die Düsennadel 5 aufgrund des zweiten Federelements 26 mit der Dichtfläche 11 auf den Dichtsitz 10 gepresst. Somit kann kein Kraftstoff aus dem Kraftstoffraum 8 über die Einspritzlöcher 9 abgegeben werden. Die Druckkammer 24 ist mit Kraftstoff gefüllt. Dabei weisen der erste und der zweite Kolben 12, 15 einen Abstand auf. Der zweite Kolben 15 ist auf die Anschlagplatte 18 mit der Randfläche 27 abgestützt. Der erste und der zweite Dichtspalt 22, 23 sind so eng bemessen, dass bei einer kurzzeitigen Druckbeaufschlagung, die im Rahmen einer Einspritzung durch den Aktor 7 erfolgt, keine Änderung des Volumens der Druckkammer erfolgt. Über den ersten und zweiten Dichtspalt wird dafür gesorgt, dass die Druckkammer 24 immer mit Kraftstoff gefüllt ist.

Wird nun der Aktor 7, beispielsweise durch eine Bestromung, ausgelenkt, so drückt der Aktor 7 den ersten Kolben 12 nach unten in Richtung auf die Düsennadel 5, da der Aktor 7 im oberen Bereich gegen das Gehäuse 2 abgestützt ist. Als Folge davon verdrängt die Stirnfläche 28 Kraftstoff in der Druckkammer 24, wodurch der erhöhte Kraftstoffdruck an der Ringfläche 29 angreift und der Topf 14 nach oben entgegen der Bewegungsrichtung des ersten Kolbens 12 bewegt. Der Topf 14 ist über das Verbindungsteil 20 mit der Düsennadel 5 verbunden, so dass die Düsennadel 5 durch die Bewegung des Topfes 14 vom zugeordneten Dichtsitz 10 abgehoben wird. Somit kann Kraftstoff über die Einspritzlöcher 9 eingespritzt werden. Dabei wird das zweite Federelement 26 zusammen gedrückt. Zusätzlich lenkt sich das Federelement 21, da der Abstand zwischen der Abstufung des zweiten Kolbens 15 und der Ringfläche 29 zunimmt. Wie oben ausgeführt, ist das Volumen der Druckkammer 24 während dieses Vorgangs im Wesentlichen konstant.

Zur Beendigung der Einspritzung wird die Längung des Aktors 7 verkürzt, so dass der erste Kolben 12 aus der Druckkammer 24 nach oben herausgezogen wird, der Druck in der Druckkammer 24 sinkt. Folglich wird der Topf 14 nach unten in Richtung auf die Anschlagplatte 18 bewegt, so dass die Düsennadel 5 wieder auf dem Dichtsitz 10 mit der Dichtfläche 11 zur Anlage gelangt. Somit wird die Einspritzung unterbrochen.

Figur 3 zeigt eine Teildarstellung der Düsennadel 5 und der Anschlagplatte 18, durch deren mittiges Loch 30 das Endstück 17 der Düsennadel 5 ragt. Das Endstück 17 weist eine ringförmige Einkerbung 19 auf, in die das Verbindungsteil 20 seitlich eingeschoben ist. Links neben der Anschlagplatte 18 ist in einer perspektivischen Darstellung das Verbindungsteil 20 dargestellt. Das Verbindungsteil 20 ist als plattenförmiges Teil ausgebildet, das die Form einer Teilkreisfläche aufweist. In das Verbindungsteil 20 ist eine Einschuböffnung 31 eingebracht, die bis zur Mitte des teilkreisscheibenförmigen Verbindungsteils 20 geführt ist. Der Durchmesser der Einschuböffnung 31 entspricht im Wesentlichen dem Durchmesser der Düsennadel 5 im Bereich der Einkerbung 19. Weiterhin weist das Verbindungsteil 20 drei Ausnehmungen 32 auf. Weiterhin ist ein um einen Mittelpunkt des Verbindungsteils 20 teilringförmig umlaufender Steg 33 ausgebildet.

Über die Dichtspalte 22, 23 wird die Druckkammer 24 mit Kraftstoff versorgt, der im Gehäuse des Einspritzventils vorhanden ist. Die Druckkammer 24 ist somit immer mit Kraftstoff gefüllt. Die Dichtspalte 22, 23 sind in der Weise gewählt, dass für zeitlich kurze Druckerhöhungen die bei Einspritzvorgängen auftreten, die Dichtspalte 22, 23 dicht sind. Zeitlich länger andauernde Druckunterschiede führen zu einem Einströmen oder Ausströmen von Kraftstoff in bzw. aus der Druckkammer über die Dichtspalte, so dass sich das Volumen der Druckkammer ändern kann.

Zur Montage wird das Verbindungsteil 20 mit dem Steg 33 nach oben in die Einkerbung 19 eingeschoben, wie im rechten Bereich der Figur 3 dargestellt ist. Dann wird zur Montage des Einspritzventils der zweite Kolben 15 auf das Endstück 17 der Düsennadel 5 aufgesteckt, wobei stegartige Wandabschnitte 34 durch die Ausnehmungen 32 ragen und die Wandabschnitte 34 des zweiten Kolbens 15 mit Randflächen 27 auf der Anschlagplatte 18 aufliegen, wie in Figur 4 dargestellt ist. Anschließend wird das Federelement 21 auf den abgestuften oberen Bereich des zweiten Kolbens 15 aufgesteckt, wie in Figur 5 dargestellt ist. Dann wird die Hülse 14 auf den zweiten Kolben 15 aufgeschoben, wie in Figur 6 dargestellt ist. Anschließend wird die Hülse 14 im äußeren Randbereich mit dem Verbindungsteil 20 verschweißt, wie im Querschnitt der Figur 7 dargestellt ist. Für eine weitere Montage wird der erste Kolben 12 in eine Öffnung 35 des Bodens 13 der Hülse 14 eingesteckt, wie in Figur 2 dargestellt ist.

## Patentansprüche

1. Einspritzventil (1) zum Einspritzen von Kraftstoff in eine Brennkraftmaschine, mit einem Aktor (7), mit einer Düsennadel (5), die einem Dichtsitz (10) zugeordnet ist, wobei eine Übertragungseinheit (6) vorgesehen ist, die eine Wirkverbindung zwischen dem Aktor (7) und der Düsennadel (5) darstellt, wobei die Übertragungseinheit (6) eine Druckkammer (24) aufweist, wobei die Druckkammer (24) von zwei beweglichen Kolben (12, 15) begrenzt wird, die in einem beweglichen Topf (14) geführt sind, wobei der erste Kolben (12) durch einen Boden (13) des Topfes (14) mit einem ersten Dichtspalt (22) geführt ist, wobei der zweite Kolben (15) in einem hülsenförmigen Abschnitt des Topfes (14) mit einem zweiten Dichtspalt (23) geführt ist, und wobei ein Kolben (12, 15) mit der Düsennadel (5) und der andere Kolben (12, 15) mit dem Aktor (7) in Wirkverbindung steht, **dadurch gekennzeichnet, dass** der erste und der zweite Dichtspalt (22, 23) eine Größe im Bereich von 3 bis 15 µm, insbesondere im Bereich von 8 µm aufweisen, so dass bei zeitlich kurzen Druckerhöhungen dicht sind und bei zeitlich länger andauernden Druckunterschiede ein Einströmen oder Ausströmen von Kraftstoff in oder aus der Druckkammer erlauben.

2. Einspritzventil nach Anspruch 1, wobei der erste Kolben (12) mit einer größeren Stirnfläche (28) die Druckkammer (24) begrenzt als eine an den ersten Kolben (12) angrenzende Ringfläche (29) des Topfes (14).

3. Einspritzventil nach einem der Ansprüche 1 oder 2, wobei ein Federelement (21) in der Druckkammer (24) angeordnet ist, das zwischen dem zweiten Kolben (15) und dem Boden (13) des Topfes (14) eingebracht ist.

4. Einspritzventil nach einem der Ansprüche 1 bis 3, wobei der zweite Kolben (15) eine hülsenförmige Topfform aufweist, wobei in den hülsenförmigen Abschnitt (16) des zweiten Kolbens (15) ein Ende (17) der Düsennadel (5) ragt, wobei die Düsennadel über eine Verbindungsteil (20) formschlüssig an dem Topf (14) befestigt ist.

5. Einspritzventil nach Anspruch 4, wobei das Verbindungsteil (20) in Form einer einseitig offenen Teilringplatte ausgebildet ist, die in einem Mittenbereich eine Einkerbung (19) der Düsennadel (5) formschlüssig umfasst und in einem Außenbereich mit dem Topf (14) verbunden ist.

6. Einspritzventil nach Anspruch 4 oder 5, wobei das Verbindungsteil Ausnehmungen (32) aufweist, wobei der hülsenförmige Abschnitt (16) des zweiten Kolbens (15) in einem unteren Endbereich freistehende Wandabschnitte (34) aufweist, wobei die Wandabschnitte (34) durch die Ausnehmungen (32) geführt sind und auf einer Anschlagfläche (18) aufliegen.

7. Einspritzventil nach einem der Ansprüche 4 bis 6, wobei das Verbindungsteil (20) einen teilringförmigen Steg (33) aufweist, dessen Außendurchmesser im Wesentlichen dem Innendurchmesser des hülsenförmigen Abschnittes des Topfes (14) entspricht, und wobei der hülsenförmige Abschnitt des Topfes (14) über den Steg (33) gesteckt ist.

## Claims

1. Injection valve (1) for injection fuel into an internal combustion engine, comprising an actuator (7), comprising a nozzle needle (5) which is assigned to a sealing seat (10), wherein a transmission unit (6) is provided which establishes an effective connection between the actuator (7) and the nozzle needle (5), wherein the transmission unit (6) has a pressure chamber (24), wherein the pressure chamber (24) is bounded by two movable pistons (12, 15) which are guided in a movable pot (14), wherein the first piston (12) is guided through a bottom (13) of the pot (14) with a first sealing gap (22), wherein the second piston (15) is guided in a sleeve-shaped section of the pot (14) with a second sealing gap (23), and wherein one piston (12, 15) is operatively connected to the nozzle needle (5) and the other piston (12, 15) is operatively connected to the actuator (7), **characterized in that** the first and the second sealing gap (22, 23) are of a magnitude in the range from 3 to 15 µm, in particular in the region of 8 µm, such that they are sealed during chronologically short increases in pressure and during chronologically longer lasting pressure differences enable the flowing in or flowing out of fuel in or out of the pressure chamber.

2. Injection valve according to Claim 1, wherein the first piston (12) bounds the pressure chamber (24) with a larger end face (28) than an annular face (29), adjoining the first piston (12), of the pot (14).

3. Injection valve according to one of Claims 1 and 2, wherein a spring element (21) is arranged in the pressure chamber (24) and is inserted between the second piston (15) and the bottom (13) of the pot (14).

4. Injection valve according to one of Claims 1 to 3, wherein the second piston (15) has a sleeve-shaped pot shape, wherein an end (17) of the nozzle needle (5) projects into the sleeve-shaped section (16) of the second piston (15), wherein the nozzle needle is attached in a positively locking fashion to the pot (14) via a connecting part (20) .

5. Injection valve according to Claim 4, wherein the connecting part (20) is embodied in the form of a partial ring plate which is open on one side and which comprises in a positively locking fashion a notch (19) of the nozzle needle (5) in a central region and is connected to the pot (14) in an external region.

6. Injection valve according to Claim 4 or 5, wherein the connecting part has cutouts (32), wherein the sleeve-shaped section (16) of the second piston (15) has freestanding wall sections (34) in a lower end region, wherein the wall sections (34) are guided through the cutouts (32) and rest on a stop face (18).

7. Injection valve according to one of Claims 4 to 6, wherein the connecting part (20) has a partial-ring-shaped web (33) whose external diameter corresponds substantially to the internal diameter of the sleeve-shaped section of the pot (14), and wherein the sleeve-shaped section of the pot (14) is plugged over the web (33).

## Revendications

1. Soupape d'injection (1) pour l'injection de carburant dans un moteur à combustion interne, avec un actionneur (7), avec un pointeau (5), qui est associé à un siège étanche (10), dans lequel il est prévu une unité de transmission (6) qui représente une liaison active entre l'actionneur (7) et le pointeau (5), dans lequel l'unité de transmission (6) présente une chambre sous pression (24), dans lequel la chambre sous pression (24) est limitée par deux pistons mobiles (12, 15), qui sont guidés dans un fourreau mobile (14), dans lequel le premier piston (12) est guidé à travers un fond (13) du fourreau (14) avec une première fente étanche (22), dans lequel le second piston (15) est guidé dans une partie du fourreau (14) en forme de douille avec une seconde fente étanche (23), et dans lequel un piston (12, 15) est en liaison active avec le pointeau (5) et l'autre piston (12, 15) est en liaison active avec l'actionneur (7), **caractérisé en ce que** la première et la seconde fentes étanches (22, 23) présentent une grandeur comprise dans la plage de 3 à 15 µm, en particulier de l'ordre de 8 µm, de telle manière que lors d'augmentations de pression de courte durée elles soient étanches et lors de différences de pression de plus longue durée elles permettent une entrée ou une sortie de carburant dans ou hors de la chambre sous pression.

2. Soupape d'injection selon la revendication 1, dans laquelle le premier piston (12) limite la chambre sous pression (24) avec une plus grande face frontale (28) qu'une face annulaire (29) du fourreau (14) adjacente au premier piston (12) .

3. Soupape d'injection selon une des revendications 1 ou 2, dans laquelle un élément de ressort (21) est disposé dans la chambre sous pression (24), et est placé entre le second piston (15) et le fond (13) du fourreau (14).

4. Soupape d'injection selon l'une quelconque des revendications 1 à 3, dans laquelle le second piston (15) présente une forme de fourreau en forme de douille, dans laquelle une extrémité (17) du pointeau (5) pénètre dans la partie en forme de douille (16) du second piston (15), dans laquelle le pointeau est fixé par emboîtement au fourreau (14) au moyen d'une pièce de jonction (20).

5. Soupape d'injection selon la revendication 4, dans laquelle la pièce de jonction (20) est réalisée sous la forme d'une plaque annulaire partielle ouverte sur un côté, qui entoure par emboîtement dans une région médiane une encoche (19) du pointeau (5) et qui est assemblée au fourreau (14) dans une région extérieure.

6. Soupape d'injection selon la revendication 4 ou 5, dans laquelle la pièce de jonction présente des évidements (32), dans laquelle la partie en forme de douille (16) du second piston (15) présente dans une région d'extrémité inférieure des parties de paroi libres (34), dans laquelle les parties de paroi (34) sont guidées par les évidements (32) et s'appliquent sur une face de butée (18).

7. Soupape d'injection selon l'une quelconque des revendications 4 à 6, dans laquelle la pièce de jonction (20) présente une nervure en forme d'anneau partiel (33), dont le diamètre extérieur correspond essentiellement au diamètre intérieur de la partie en forme de douille du fourreau (14), et dans laquelle la partie en forme de douille du fourreau (14) est engagée sur la nervure (33).
